# FASCICULE DE BREVET EUROPEEN

(11) **EP 2 434 212 B1**
(45) Date de publication et mention de la délivrance du brevet: **23.02.2022**
(21) Numéro de dépôt: 11181996.7
(22) Date de dépôt: 20.09.2011
(51) Int. Cl.: F21V 17/00, F21V 17/10, F21S 41/55, F21S 41/50

(54) **Procédé de fabrication d'une pièce complexe d'un dispositif d'éclairage et/ou de signalisation**
Herstellungsverfahren für ein komplexes Bauteil einer Beleuchtungs- und/oder Signalvorrichtung
Method for manufacturing a complex part of a lighting and/or signalling device

(30) Priorité: 24.09.2010 FR 1057697
(43) Date de publication de la demande: 28.03.2012
(73) Titulaire: Valeo Vision, 93012 Bobigny Cedex (FR)
(72) Inventeur: Dubosc, Christophe, 93250 Villemomble (FR); Rageade, Gilles, 77134 Les Ormes sur Voulzie (FR); Vathonne, Nicolas, 89190 Les Sieges (FR)

(56) Documents cités:
- EP-A1- 0 715 988
- EP-A1- 0 993 989
- EP-A2- 0 869 312
- DE-A1- 3 305 218
- DE-U- 1 980 059
- FR-A1- 2 535 438
- FR-A1- 2 733 950
- JP-A- 9 002 142
- US-A- 4 849 861
- US-A1- 2007 201 225

## Description

L'invention concerne notamment un procédé de fabrication d'une pièce complexe pour un dispositif d'éclairage et/ou de signalisation d'un véhicule automobile. Un tel procédé est par exemple connu du document US 2007/201225 A1.

Les différents éléments d'un feu ou projecteur de véhicule automobile, tels que par exemple la glace, des guides de lumière et des écrans, comportent de manière connue en soi des pièces réalisées par moulage par injection.

L'injection impose notamment des contraintes quant à la forme de la pièce à mouler, car cette forme doit être démoulable.

Ce procédé interdit ainsi la fabrication de pièces complexes, notamment de pièces pourvues de contre-dépouilles.

Or, il existe un besoin pour offrir de nouvelles perspectives permettant une plus grande liberté dans le choix des formes.

L'invention a notamment pour but de répondre à ce besoin en permettant une plus grande liberté dans le choix des formes tout en assurant, le cas échéant, des performances optiques satisfaisantes.

L'invention a ainsi pour objet un procédé de fabrication d'une pièce complexe pour un dispositif d'éclairage et/ou de signalisation d'un véhicule automobile, comme défini dans la revendication 1.

Grâce à l'invention, il est possible de réaliser une pièce complexe dont la forme peut être librement choisie et qui, malgré le fait qu'elle soit formée par l'assemblage de plusieurs éléments de pièce, apparaît finalement comme une pièce réalisée d'un seul tenant, monobloc.

Cette pièce complexe peut notamment présenter une forme indémoulable.

Dans un exemple de mise en œuvre de l'invention, la pièce complexe est agencée pour participer à une fonction d'éclairage et/ou de signalisation du dispositif d'éclairage et/ou de signalisation, par exemple un indicateur de direction, une lanterne avant ou arrière, une lampe ville, un stop ,un feu de jour (Daytime Running Light).

Dans un autre exemple de mise en oeuvre de l'invention, la pièce complexe est agencée pour participer à une fonction de style du dispositif d'éclairage et/ou de signalisation.

Le cas échéant, la pièce complexe est indépendante d'une quelconque fonction photométrique réglementaire prédéterminée, à savoir ne participe pas à une quelconque fonction photométrique réglementaire du dispositif.

Le dispositif d'éclairage et/ou de signalisation peut comporter un élément choisi parmi un masque, une glace, un réflecteur, un guide optique, une lentille, un écran, un capot, un boîtier, une bonnette, un enjoliveur, un filtre ou une platine.

Certains de ces éléments, par exemple un réflecteur, participent à une fonction photométrique réglementaire du dispositif.

D'autres de ces éléments, par exemple un masque, participent à une fonction de style du dispositif.

Le cas échéant, cet élément est formé au moins en partie par la pièce complexe.

Si on le souhaite, la pièce complexe peut comporter au moins une contre-dépouille, laquelle contre-dépouille n'apparaît sur la pièce complexe seulement après l'assemblage des éléments de pièce, chaque élément de pièce étant lui-même démoulable.

Par exemple, la pièce complexe peut comporter au moins une cavité, éventuellement fermée.

Le cas échéant, la cavité peut être munie d'une petite ouverture communiquant avec l'extérieur.

La pièce complexe peut présenter généralement une forme choisie dans la liste non limitative suivante :
- une sphère,
- un polyèdre, par exemple un cube,
- un cylindre,
- un tore,
- une hélice,
- un cône,
- une forme complexe, par exemple une forme en patatoïde.

Eventuellement, la forme de la pièce peut également être une portion seulement de l'une des formes ci-dessus ou un assemblage de plusieurs des formes ci-dessus.

Avantageusement, la pièce complexe présente une symétrie de révolution.

Dans un exemple de mise en œuvre de l'invention, l'un au moins des éléments de pièce est fabriqué par moulage, de préférence par moulage par injection, rotomoulage, extrusion, soufflage, thermoformage ou usinage d'un matériau.

Le cas échéant, l'élément de pièce est réalisé à partir d'une matière plastique.

Si on le souhaite, l'un au moins des éléments de pièce est réalisé avec une découpe.

Avantageusement, les éléments de pièce sont réalisés dans un matériau identique afin d'améliorer l'aspect uniforme de la pièce complexe après assemblage.

Eventuellement, les éléments de pièce peuvent être réalisés dans des matériaux différents mais d'aspects similaires.

Dans un exemple préféré de mise en œuvre de l'invention, les éléments de pièce ont des propriétés optiques sensiblement identiques.

Le cas échéant, ces propriétés optiques peuvent être, par exemple, l'indice de réfraction, l'absorbance ou la réflectance des matériaux des éléments de pièce.

Cette caractéristique offre l'avantage de pouvoir réaliser par exemple un guide optique de forme indémoulable dont les propriétés optiques sont sensiblement constantes le long de ce guide.

En variante, les éléments de pièce ont des propriétés optiques sensiblement différentes.

Avantageusement, les éléments de pièce comportent chacun une tranche et ces éléments sont assemblés par leurs tranches, de préférence uniquement par leurs tranches et avantageusement sans l'aide de moyens supplémentaires tels qu'une vis ou un moyen d'encliquetage.

Dans un autre exemple de mise en œuvre de l'invention, les éléments de pièce comportent chacun une face principale et ces éléments sont assemblés par leurs faces, de préférence uniquement par leurs faces et avantageusement sans l'aide de moyens supplémentaires tels qu'une vis ou un moyen d'encliquetage.

Dans un autre exemple de mise en œuvre de l'invention, l'un des éléments de pièce comporte une face principale et l'autre de ces éléments comporte une tranche, et ces éléments sont assemblés par le raccordement de la tranche à la face.

Contrairement à des assemblages de type encliquetage ou vissage, l'aspect visible de la jonction entre les éléments de pièce selon l'invention est maîtrisé.

Dans un exemple de mise en œuvre de l'invention, les tranches des éléments de pièce comportent des formes complémentaires d'assemblage et la jonction est formée par la mise en contact des tranches, sans interstice entre ces tranches.

Par exemple, lesdites tranches peuvent s'emboîter exactement.

Eventuellement, l'une au moins des tranches peut s'encastrer dans l'autre des dites tranches.

Le cas échéant, l'une au moins des tranches présente un renfoncement apte à coopérer avec une saillie de l'autre tranche.

Ce renfoncement peut s'étendre sur la totalité de la longueur de la tranche ou seulement sur une portion de la tranche.

La coupe de ce renfoncement par un plan perpendiculaire à la longueur de la tranche peut présenter une forme en, par exemple, un demi cercle, un triangle ou un carré.

Dans un autre exemple de mise en œuvre de l'invention, la jonction formée par l'assemblage des éléments de pièce définit une cavité.

Si on le souhaite, l'une au moins des tranches présente une pluralité de stries.

Eventuellement, l'une au moins des tranches peut être sensiblement plane.

Dans un autre exemple de mise en œuvre de l'invention, l'un des éléments de pièce comporte une tranche se raccordant à une face de l'autre élément de pièce.

Dans un exemple de mise en œuvre de l'invention, les éléments de pièce comportent chacun une face principale (plane ou courbe), et ces faces viennent dans le prolongement l'une de l'autre après assemblage de ces éléments.

On appelle « tranche » notamment une face latérale séparant deux faces principales.

Avantageusement, les éléments de pièce présentent une même couleur.

Si on le souhaite, les éléments de pièce présentent des couleurs différentes.

Dans un exemple de mise en œuvre de l'invention, la pièce complexe comporte exactement deux éléments de pièce.

Selon un exemple de mise en œuvre préféré, les éléments de pièce sont assemblés en formant une jonction optiquement neutre.

Cette jonction optiquement neutre permet d'éviter la création de dioptre à la jonction afin notamment de conduire la lumière sans altération.

Ceci est particulièrement avantageux lorsque la pièce complexe est un guide optique car la trajectoire de la lumière par réflexion interne à l'intérieur du guide n'est pas dénaturée lors de la traversée de la jonction optiquement neutre.

De plus, l'invention permet de créer un aspect de continuité, et donc d'uniformité entre les éléments de pièce.

Avantageusement, les éléments de pièce sont collés entre eux.

Le cas échéant, l'indice de réfraction de la colle est sensiblement identique à ceux des matériaux des éléments de pièce, renforçant ainsi l'aspect uniforme.

Le collage des éléments de pièce par une colle mono-composant ou bi-composant, ayant un indice de réfraction proche de ceux des matériaux des éléments de pièce permet de rendre la zone de jonction optiquement neutre.

Eventuellement, les éléments de pièce peuvent être soudés entre eux.

Par exemple, la soudure peut être une soudure 'miroir', une soudure laser, par exemple au Thulium, une soudure par ultrason, ou une soudure par vibration.

Cette soudure est avantageusement invisible.

Avantageusement, la jonction entre les deux éléments de pièce peut être étanche et/ou résistante thermiquement et/ou résistante mécaniquement.

L'invention a également pour objet un procédé de fabrication d'une pièce complexe pour un dispositif d'éclairage et/ou de signalisation d'un véhicule automobile, ce procédé comportant l'étape suivante :
- assembler, en vue de former la pièce complexe, au moins deux éléments de pièce, l'un au moins de ces éléments de pièce formant un guide de lumière pour le dispositif d'éclairage et/ou de signalisation, notamment un guide de lumière agencé pour permettre le guidage de la lumière par réflexion totale, l'autre de ces éléments de pièce pouvant être par exemple une glace du dispositif.

L'invention a également pour objet une pièce complexe, notamment pour un dispositif d'éclairage et/ou de signalisation de véhicule automobile, cette pièce complexe comportant :
- au moins deux éléments de pièces, assemblés de manière permanente, à savoir que ces éléments de pièces ne sont pas destinés à être séparés l'un de l'autre en cours d'utilisation normale, chacun de ces éléments de pièce présentant un aspect prédéterminé choisi notamment parmi les aspects suivants : translucide, transparent, réfléchissant, diffusant, opalescent, opaque, fluorescent, métallisé, peint, et de préférence les deux éléments de pièce présentant le même aspect.

L'invention a également pour objet une pièce complexe, pour un dispositif d'éclairage et/ou de signalisation de véhicule automobile, selon la revendication 13.

La présente divulgation a également pour objet un guide de lumière d'un dispositif d'éclairage et/ou de signalisation comportant des premier et deuxième éléments de pièce assemblés, notamment par collage ou soudage.

Dans ce cas, la lumière guidée, de préférence par des phénomènes de réflexion totale, dans le premier élément de pièce est transmise dans le deuxième élément de pièce de sorte que la trajectoire de la lumière au passage du premier élément vers le deuxième élément n'est pas altérée.

L'invention a également pour objet un dispositif d'éclairage et/ou de signalisation comportant une pièce complexe telle que définie ci-dessus.

L'invention pourra être mieux comprise à la lecture de la description détaillée qui va suivre, d'exemples de mise en œuvre non limitatifs de l'invention, et à l'examen du dessin annexé, sur lequel :
- la figure 1a représente, schématiquement et partiellement, deux éléments de pièce destinés à être assemblés selon un exemple de mise en œuvre de l'invention ;
- la figure 1b représente, schématiquement et partiellement, une pièce complexe formée par l'assemblage des éléments de la figure 1 ;
- les figures 2 à 4 et 6 représentent, schématiquement et partiellement, une pièce complexe selon plusieurs exemples de mise en œuvre de l'invention ; la figure 5 représente une pièce complexe selon un exemple de réalisation non couvert par l'invention ;
- les figures 7 à 12 représentent, schématiquement et partiellement, une jonction entre deux éléments de pièce selon plusieurs exemples de mise en œuvre de l'invention ; et
- la figure 13 représente, schématiquement et partiellement, une pièce complexe selon un exemple de mise en œuvre de l'invention.

On a représenté sur la figure 1a deux éléments de pièce 2 et 3 d'un dispositif d'éclairage et/ou de signalisation 1. Ces deux éléments de pièce 2 et 3, réalisés par moulage par injection, présentent le même aspect, par exemple transparent.

L'élément de pièce 2 est soudé à un guide optique 4, ce guide optique 4 étant notamment couplé à une extrémité à une LED 5 afin de permettre le guidage de la lumière issue de la LED dans ce guide 4.

Ces deux éléments de pièce 2 et 3 sont destinés à être assemblés en une pièce complexe 6, formant un guide optique, comme illustré sur la figure 1b.

La pièce complexe 6 est agencée pour participer à une fonction d'éclairage et/ou de signalisation du dispositif d'éclairage et/ou de signalisation 1, par exemple un feu de jour (Daytime Running Light).

La pièce complexe 6 comporte une contre-dépouille 7, ici une cavité fermée, qui est créée par le rapprochement des éléments de pièce.

La figure 2 représente une pièce complexe 10, selon un autre exemple de mise en œuvre de l'invention, comportant des éléments de pièce 12 et 13 qui forment une cavité 15 ouverte à une extrémité 16.

Les éléments de pièce 12 et 13 sont assemblés par leurs tranches 19, par exemple par collage, pour former une jonction 18.

La pièce 10 forme ici une bonnette de forme indémoulable, destinée par exemple à envelopper une source lumineuse non représentée ici, et est assemblée à deux platines 11 et 14 en formant des jonctions 17.

Les éléments de pièce 12 et 13 présentent des propriétés optiques, notamment un indice de réfraction et une absorbance, sensiblement identiques.

La colle utilisée pour le collage des tranches 19 présente des propriétés optiques, notamment un indice de réfraction, sensiblement identiques à ceux des matériaux des éléments de pièce 12 et 13.

La jonction 18 formée par l'assemblage des éléments de pièce 12 et 13 est ainsi optiquement neutre, donnant par conséquent à la pièce complexe 10 une apparence monobloc.

On a représenté sur les figures 3 à 5 une pièce complexe d'un dispositif d'éclairage et/ou de signalisation selon différents exemples de mise en œuvre de l'invention.

Sur l'exemple de la figure 3, la pièce complexe 20 comporte une partie ayant, en coupe, une forme de polyèdre, notamment à 6 faces.

Cette pièce complexe 20 comporte deux éléments de pièce 21 et 22, assemblés en formant deux jonctions 23 et 24.

La jonction 23, respectivement la jonction 24, est formée par le collage d'une tranche 25 de l'élément de pièce 22 avec une face 26 de l'élément de pièce 21.

On a représenté, sur la figure 4, une pièce complexe 30, comportant deux éléments de pièce 31 et 32, dont l'élément de pièce 32 présente une forme ondulée.

Sur la figure 5, on a représenté une pièce complexe 40, selon un autre exemple de réalisation non couvert par l'invention, dépourvue de contre-dépouille.

Cette pièce complexe comporte deux éléments de pièces 41 et 42, assemblés en formant une seule jonction 43.

Cette jonction 43 est formée par le collage d'une face principale 44 de l'élément de pièce 41 à une face principale 45 de l'élément de pièce 42.

La jonction 43 s'étend sur la totalité de la face 45 de l'élément de pièce 42.

On a représenté, sur la figure 6, une pièce complexe 50 ayant sensiblement une forme de tore.

Cette pièce complexe comporte quatre éléments de pièce 51, 52, 53 et 54, en forme de sections de tore, assemblés deux à deux en formant quatre jonctions 55, 56, 57 et 58.

On a représenté sur les figures 7 à 12 des vues en coupe de jonctions formées par l'assemblage de deux éléments de pièce, selon plusieurs exemples de mise en œuvre de l'invention.

Dans l'exemple de la figure 7, la jonction 60 est formée par le collage d'une tranche 66 d'un élément de pièce 61 à la tranche 67 d'un autre élément de pièce 62.

Les tranches 66 et 67 comportent une pluralité de stries complémentaires 60a pour l'assemblage des éléments de pièce 61 et 62.

Les éléments de pièce 61 et 62 comportent chacun une face principale 64 et 65, et ces faces 64 et 65 viennent dans le prolongement l'une de l'autre après l'assemblage.

Les éléments de pièce 61 et 62 sont assemblés de manière permanente par de la colle 63, déposée entre les tranches 66 et 67.

Les éléments de pièce 61 et 62 et la colle 63 ont des propriétés optiques sensiblement identiques.

Les jonctions représentées sur les figures 8 à 12 sont sensiblement identiques à celle de la figure 7, à l'exception des formes d'assemblage des tranches et/ou des faces des éléments de pièce.

Dans l'exemple de la figure 8, les tranches 66 et 67 de la jonction 60 sont planes.

Dans l'exemple de la figure 9, la tranche 67 de l'élément de pièce 62 est emboîtée dans un renfoncement 68 formé sur la face principale 64 de l'élément de pièce 61.

On a représenté, sur la figure 10, une jonction 60 comportant une cavité 69, dans laquelle est déposée la colle 63.

Cette cavité 69 est formée entre deux renfoncements 75 des éléments de pièce 61 et 62.

Dans l'exemple de la figure 11, la tranche 67 de l'élément de pièce 62 de la jonction 60 est collée sur une partie 70 seulement de la tranche 66 de l'élément de pièce 61.

La largeur de la tranche 67 est plus petite que celle de la tranche 66.

Dans l'exemple de la figure 12, les faces principales planes 71 et 72 des éléments de pièce 61 et 62 de la pièce complexe 60 sont décalées l'une de l'autre, à savoir elles ne viennent pas dans le prolongement l'une de l'autre, après l'assemblage des éléments de pièces.

On a représenté sur la figure 13 une pièce complexe 80 selon un autre exemple de mise en œuvre de l'invention.

Cette pièce complexe 80 comprend une glace 81, d'aspect transparent, par exemple de forme bombée.

La pièce complexe 80 comporte en outre un guide de lumière 82, sensiblement en forme de C, également d'aspect transparent, et d'une couleur différente de celle de la glace 81.

Cet élément de pièce 82 se raccorde à la face principale 83 de l'élément de pièce 81 par ses extrémités 84.

## Revendications

1. Procédé de fabrication d'une pièce complexe (1) pour un dispositif d'éclairage et/ou de signalisation d'un véhicule automobile, ce procédé comportant l'étape suivante :
- assembler, en vue de former la pièce complexe (1), au moins deux éléments de pièce (2, 3), chacun de ces éléments de pièce (2, 3) présentant un aspect prédéterminé choisi notamment parmi les aspects suivants : translucide, transparent, réfléchissant, diffusant, opalescent, opaque, fluorescent, métallisé, peint, les deux éléments de pièce (2, 3) présentant le même aspect et la pièce complexe comportant au moins une contre-dépouille (7), laquelle contre-dépouille n'apparaît sur la pièce complexe seulement après l'assemblage des éléments de pièce (2, 3), le procédé étant **caractérisé en ce que** chaque élément de pièce est lui-même démoulable, la pièce complexe apparaissant finalement comme une pièce réalisée d'un seul tenant, monobloc.

2. Procédé selon la revendication précédente, **caractérisé en ce que** la pièce complexe (1) est agencée pour participer à une fonction d'éclairage et/ou de signalisation du dispositif d'éclairage et/ou de signalisation.

3. Procédé selon la revendication 1, **caractérisé en ce que** la pièce complexe (1) est agencée pour participer à une fonction de style du dispositif d'éclairage et/ou de signalisation.

4. Procédé selon l'une des revendications précédentes, **caractérisé en ce que** le dispositif d'éclairage et/ou de signalisation comporte un élément choisi parmi :
- un masque,
- une glace,
- un réflecteur,
- un guide optique,
- une lentille
- un écran,
- un capot,
- un boîtier,
- une bonnette,
- une platine,
- un enjoliveur,
- un filtre,
et **en ce que** cet élément est formé au moins en partie par la pièce complexe (1).

5. Procédé selon l'une des revendications précédentes, caractérisé en que l'un au moins des élément des pièce est fabriqué par moulage, rotomoulage, extrusion, soufflage, thermoformage ou usinage notamment d'une matière plastique.

6. Procédé selon l'une des revendications précédentes, **caractérisé en ce que** les éléments de pièce (2, 3) sont réalisés dans un matériau identique.

7. Procédé selon l'une des revendications précédentes, **caractérisé en ce que** les éléments de pièce (2, 3) ont des propriétés optiques sensiblement identiques.

8. Procédé selon l'une des revendications précédentes, **caractérisé en ce que** les éléments de pièce (2, 3) comportent chacune une tranche (19) et ces éléments sont assemblés par leurs tranches, de préférence uniquement par leurs tranches et avantageusement sans l'aide de moyens extérieurs tels qu'une vis ou un moyen d'encliquetage.

9. Procédé selon l'une des revendications 1 à 7, **caractérisé en ce que** les éléments de pièce (2, 3) comportent chacun une face principale (44, 45) et ces éléments sont assemblés par leurs faces.

10. Procédé selon l'une des revendications 1 à 7, **caractérisé en ce que** l'un des éléments de pièce comporte une face principale (26) et l'autre de ces éléments comporte une tranche (25), et ces éléments sont assemblés par le raccordement de la tranche à la face.

11. Procédé selon l'une des revendications précédentes, **caractérisé en ce que** les éléments de pièce (61, 62) sont assemblés en formant une jonction optiquement neutre (60).

12. Procédé selon la revendication précédente, **caractérisé en ce que** les éléments de pièce (61, 62) sont collés entre eux.

13. Pièce complexe (1), pour un dispositif d'éclairage et/ou de signalisation de véhicule automobile, cette pièce complexe comportant au moins deux éléments de pièces (2, 3), assemblés de manière permanente, chacun de ces éléments de pièce présentant un aspect prédéterminé choisi notamment parmi les aspects suivants : translucide, transparent, réfléchissant, diffusant, opalescent, opaque, fluorescent, métallisé, peint, et les deux éléments de pièce présentant le même aspect, la pièce complexe comportant au moins une contre-dépouille (7), laquelle contre-dépouille n'apparaît sur la pièce complexe seulement après l'assemblage des éléments de pièce (2, 3), la pièce complexe étant **caractérisée en ce que** chaque élément de pièce est lui-même démoulable, la pièce complexe apparaissant finalement comme une pièce réalisée d'un seul tenant, monobloc.

14. Dispositif d'éclairage et/ou de signalisation comportant une pièce complexe (1) selon la revendication précédente.

## Patentansprüche

1. Herstellungsverfahren für ein komplexes Bauteil (1) für eine Beleuchtungs- und/oder Signalvorrichtung eines Kraftfahrzeugs, wobei dieses Verfahren den folgenden Schritt umfasst:
- Zusammenfügen von mindestens zwei Bauteilelementen (2, 3), um das komplexe Bauteil (1) zu bilden, wobei jedes dieser Bauteilelemente (2, 3) eine vorgegebene Erscheinungsform aufweist, die insbesondere aus den folgenden Erscheinungsformen ausgewählt ist: transluzid, transparent, reflektierend, streuend, opaleszent, opak, fluoreszierend, metallisiert, gestrichen, wobei die zwei Bauteilelemente (2, 3) dieselbe Erscheinungsform aufweisen und das komplexe Bauteil mindestens eine Hinterschneidung (7) umfasst, wobei die Hinterschneidung erst nach dem Zusammenfügen der Bauteilelemente (2, 3) an dem komplexen Bauteil entsteht, wobei das Verfahren **dadurch gekennzeichnet ist, dass** jedes Bauteilelement für sich alleine entformbar ist, wobei das komplexe Bauteil zum Schluss wie ein einteilig ausgebildetes Bauteil aus einem Stück erscheint.

2. Verfahren nach dem vorhergehenden Anspruch, **dadurch gekennzeichnet, dass** das komplexe Bauteil (1) dazu eingerichtet ist, an einer Beleuchtungs- und/oder Signalfunktion der Beleuchtungs- und/oder Signalvorrichtung mitzuwirken.

3. Verfahren nach Anspruch 1, **dadurch gekennzeichnet, dass** das komplexe Bauteil (1) dazu eingerichtet ist, an einer Stilfunktion der Beleuchtungs- und/oder Signalvorrichtung mitzuwirken.

4. Verfahren nach einem der vorhergehenden Ansprüche, **dadurch gekennzeichnet, dass** die Beleuchtungs- und/oder Signalvorrichtung ein Element umfasst, das aus Folgendem ausgewählt ist:
- einer Blende,
- einer Scheibe,
- einem Reflektor,
- einem optischen Leiter,
- einer Linse,
- einem Schirm,
- einer Haube,
- einem Gehäuse,
- einer Kappe,
- einer Platine,
- einer Zierkappe,
- einem Filter,
und dass dieses Element mindestens teilweise durch das komplexe Bauteil (1) gebildet wird.

5. Verfahren nach einem der vorhergehenden Ansprüche, **dadurch gekennzeichnet, dass** mindestens eines der Bauteilelemente durch Formen, Rotationsformen, Extrusion, Blasen, Thermoformen oder Bearbeitung insbesondere eines Kunststoffes hergestellt ist.

6. Verfahren nach einem der vorhergehenden Ansprüche, **dadurch gekennzeichnet, dass** die Bauteilelemente (2, 3) aus einem identischen Material hergestellt sind.

7. Verfahren nach einem der vorhergehenden Ansprüche, **dadurch gekennzeichnet, dass** die Bauteilelemente (2, 3) im Wesentlichen identische optische Eigenschaften aufweisen.

8. Verfahren nach einem der vorhergehenden Ansprüche, **dadurch gekennzeichnet, dass** die Bauteilelemente (2, 3) jeweils einen Endabschnitt (19) umfassen und diese Elemente an ihren Endabschnitten, vorzugsweise nur an ihren Endabschnitten und vorteilhafterweise ohne die Hilfe externer Mittel wie etwa einer Schraube oder eines Einrastmittels zusammengefügt werden.

9. Verfahren nach einem der Ansprüche 1 bis 7, **dadurch gekennzeichnet, dass** die Bauteilelemente (2, 3) jeweils eine Hauptfläche (44, 45) umfassen und diese Elemente an ihren Flächen zusammengefügt werden.

10. Verfahren nach einem der Ansprüche 1 bis 7, **dadurch gekennzeichnet, dass** eines der Bauteilelemente eine Hauptfläche (26) umfasst und das andere dieser Elemente einen Endabschnitt (25) umfasst und diese Elemente durch das Verbinden des Endabschnitts mit der Fläche zusammengefügt werden.

11. Verfahren nach einem der vorhergehenden Ansprüche, **dadurch gekennzeichnet, dass** die Bauteilelemente (61, 62) unter Bildung einer optisch neutralen Schnittstelle (60) zusammengefügt werden.

12. Verfahren nach dem vorhergehenden Anspruch, **dadurch gekennzeichnet, dass** die Bauteilelemente (61, 62) aneinander geklebt werden.

13. Komplexes Bauteil (1) für eine Beleuchtungs- und/oder Signalvorrichtung eines Kraftfahrzeugs, wobei dieses komplexe Bauteil mindestens zwei Bauteilelemente (2, 3) umfasst, die dauerhaft zusammengefügt sind, wobei jedes dieser Bauteilelemente eine vorgegebene Erscheinungsform aufweist, die insbesondere aus den folgenden Erscheinungsformen ausgewählt ist: transluzid, transparent, reflektierend, streuend, opaleszent, opak, fluoreszierend, metallisiert, gestrichen, und wobei die zwei Bauteilelemente dieselbe Erscheinungsform aufweisen, wobei das komplexe Bauteil mindestens eine Hinterschneidung (7) umfasst, wobei die Hinterschneidung erst nach dem Zusammenfügen der Bauteilelemente (2, 3) an dem komplexen Bauteil entsteht, wobei das komplexe Bauteil **dadurch gekennzeichnet ist, dass** jedes Bauteilelement für sich alleine entformbar ist, wobei das komplexe Bauteil zum Schluss wie ein einteilig ausgebildetes Bauteil aus einem Stück erscheint.

14. Beleuchtungs- und/oder Signalvorrichtung, die ein komplexes Bauteil (1) nach dem vorhergehenden Anspruch umfasst.

## Claims

1. Method for manufacturing a complex component (1) for a lighting and/or signalling device of a motor vehicle, this method comprising the following step:
- joining together, in order to form the complex component (1), at least two component elements (2, 3), each of these component elements (2, 3) having a predetermined appearance chosen in particular from the following appearances: translucent, transparent, reflective, diffusing, opalescent, opaque, fluorescent, metallized, painted,
the two component elements (2, 3) having the same appearance and the complex component having at least one undercut (7), said undercut only becoming apparent on the complex component after the component elements (2, 3) have been joined together, the method being **characterized in that** each component element is separately demouldable, the complex component having the final appearance of an integral component made in one piece.

2. Method according to the preceding claim, **characterized in that** the complex component (1) is designed to participate in a lighting and/or signalling function of the lighting and/or signalling device.

3. Method according to Claim 1, **characterized in that** the complex component(1) is designed to participate in a style function of the lighting and/or signalling device.

4. Method according to one of the preceding claims, **characterized in that** the lighting and/or signalling device has an element chosen from:
- a mask,
- an outer lens,
- a reflector,
- an optical guide,
- a lens,
- a screen,
- a cover,
- a housing,
- an additional lens,
- a mounting plate,
- a trim element,
- a filter,
and **in that** this element is formed at least in part by the complex component (1).

5. Method according to one of the preceding claims, **characterized in that** at least one of the component elements is manufactured by moulding, rotational moulding, extrusion, blow moulding, thermoforming or machining in particular of a plastics material.

6. Method according to one of the preceding claims, **characterized in that** the component elements (2, 3) are made from an identical material.

7. Method according to one of the preceding claims, **characterized in that** the component elements (2, 3) have substantially identical optical properties.

8. Method according to one of the preceding claims, **characterized in that** the component elements (2, 3) each have an edge face (19) and these elements are joined together by their edge faces, preferably only by their edge faces and advantageously without the aid of exterior means such as a screw or a snap-fastening means.

9. Method according to one of Claims 1 to 7, **characterized in that** the component elements (2, 3) each have a main face (44, 45) and these elements are joined together by their faces.

10. Method according to one of Claims 1 to 7, **characterized in that** one of the component elements has a main face (26) and the other of these elements has an edge face (25), and these elements are joined together by the edge face being connected to the face.

11. Method according to one of the preceding claims, **characterized in that** the component elements (61, 62) are joined together in a manner forming an optically neutral joint (60).

12. Method according to the preceding claim, **characterized in that** the component elements (61, 62) are bonded together.

13. Complex component (1) for a lighting and/or signalling device of a motor vehicle, this complex component having at least two component elements (2, 3), which are joined permanently together, each of these component elements having a predetermined appearance chosen in particular from the following appearances: translucent, transparent, reflective, diffusing, opalescent, opaque, fluorescent, metallized, painted, and the two component elements having the same appearance, the complex component having at least one undercut (7), said undercut only becoming apparent on the complex component after the component elements (2, 3) have been joined together, the complex component being **characterized in that** each component element is separately demouldable, the complex component having the final appearance of an integral component made in one piece.

14. Lighting and/or signalling device having a complex component (1) according to the preceding claim.
